# EUROPÄISCHE PATENTSCHRIFT

(11) **EP 1 508 696 B1**
(45) Veröffentlichungstag und Bekanntmachung des Hinweises auf die Patenterteilung: **15.03.2006**
(21) Anmeldenummer: 04016803.1
(22) Anmeldetag: 16.07.2004
(51) Int. Cl.: F04B 53/14

(54) **Dichtungsanordnung für ein Zylinder-Kolben-System**
Sealing arrangement for a cylinder-piston system
Dispositif d'étanchéité pour un système cylindre-piston

(30) Priorität: 14.08.2003 DE 10337298
(43) Veröffentlichungstag der Anmeldung: 23.02.2005
(73) Patentinhaber: Pfeiffer Vacuum GmbH, 35614 Asslar (DE)
(72) Erfinder: Bez, Eckhard, New Bern, NC 28562 (US)

(56) Entgegenhaltungen:
- GB-A- 2 126 665
- US-A- 5 921 755
- US-A- 6 120 035

## Beschreibung

Die Erfindung betrifft eine Dichtungsanordnung für ein Zylinder-Kolben-System, insbesondere in Vakuumpumpen, zum Abdichten zwischen einer Zylinderinnenwand und einem in dem Zylinder verschiebbar gelagerten Kolben, mit mindestens einem im Querschnitt L-förmig ausgebildeten ringförmigen Dichtungselement, wobei ein Schenkel des L-förmigen Dichtungselements zur statischen Abdichtung am Kolben fixiert gelagert ist und der andere, freie Schenkel des Dichtungselements dynamisch abdichtend an der Zylinderinnenwand anliegt.

Eine gattungsgemäße Dichtungsanordnung zum Abdichten des Kompressionsraums einer Vakuumpumpe ist beispielsweise aus der US 5,921,755 A bekannt. Bei dieser bekannten Dichtungsanordnung sind zwei L-förmige Dichtungselemente so am Kolben gelagert, dass die die dynamische Abdichtung übernehmenden freien Schenkel der Dichtungselemente voneinander fortweisend an der Zylinderinnenwand anliegen.

Diese bekannte Ausrichtung der freien Schenkel der Dichtungselemente weist den Nachteil auf, dass sich aufgrund des durch die Reibung an der Zylinderinnenwand auftretenden Abriebs des Dichtungsmaterials im Bereich der freien Schenkel der Totraum im Laufe der Zeit vergrößert, der am oberen, dem Kompressionsraum zugewandten Rand des Kolbens zwischen der Seitenwand des Kolbens und dem freien Schenkel des Dichtungselements beziehungsweise der Zylinderinnenwand ausgebildet ist. Da bei einigen Vakuumpumpen der Kolbenhub sehr gering ist, beispielsweise nur 50 mm beträgt, wirkt sich auch schon eine geringfügige Vergrößerung des Totraums nachteilig auf die Pumpleistung aus.

Davon ausgehend liegt der Erfindung das technische Problem zugrunde, eine Dichtungsanordnung der eingangs genannten bereitzustellen, die bei langer Lebensdauer eine im wesentlichen gleichbleibende Leistung des Zylinder-Kolben-Systems gewährleistet.

Die Lösung dieses technischen Problems ist dadurch gekennzeichnet, dass der die dynamische Abdichtung bewirkende freie Schenkel zumindest des am oberen, einem Kompressionsraum zugewandten Rand des Kolbens angeordneten Dichtungselements in die vom Kompressionsraum fortweisende Richtung am Kolben angeordnet ist.

Mit der erfindungsgemäßen Ausgestaltung der Dichtungsanordnung wird erstmalig sichergestellt, dass der Materialabrieb des freien Schenkels des Dichtungselements durch die reibende Anlage an der Zylinderinnenwand keinen Einfluss auf die Größe des Totraums hat, der am oberen dem Kompressionsraum zugewandten Rand des Kolbens zwischen der Seitenwand des Kolbens und der Zylinderinnenwand ausgebildet ist.

Bei einer bevorzugten Ausführungsform der Erfindung ist mindestens ein aus jeweils zwei L-förmigen Dichtungselementen bestehendes Dichtungspaar am Kolben angeordnet.

Die Dichtungselemente dieser Dichtungspaare sind gemäß einer ersten erfindungsgemäßen Ausführungsform so am Kolben angeordnet, dass die die dynamische Abdichtung bewirkenden freien Schenkel eines jeden Paares der L-förmigen Dichtungselemente aufeinander zuweisen.

Gemäß einer zweiten Ausführungsform der Dichtungspaare wird vorgeschlagen, dass die die dynamische Abdichtung bewirkenden freien Schenkel eines jeden Paares der L-förmigen Dichtungselemente in die gleiche, von einem oberhalb des Kolbens angeordneten Kompressionsraum fortweisende Richtung am Kolben angeordnet sind.

Gemäß einer praktischen Ausführungsform der Erfindung wird vorgeschlagen, dass das Dichtungspaar aus einem am oberen, dem Kompressionsraum zugewandten Rand des Kolbens angeordneten Dichtungselement und einem am unteren Rand des Kolbens angeordneten Dichtungselement besteht. Durch die Verwendung von Dichtungselementen an beiden Rändern des Kolbens wird einerseits die Dichtwirkung der Dichtungsanordnung verbessert und andererseits eine verkantungsfreie Führung des Kolbens im Zylinder gewährleistet.

Die Wirkung der Dichtungsanordnung kann weiterhin dadurch verbessert werden, dass am oberen, dem Kompressionsraum zugewandten Rand und am unteren Rand des Kolbens jeweils ein aus zwei Dichtungselementen bestehendes Dichtungspaar angeordnet ist.

Um eine gleichbleibende Andruckkraft des freien Schenkels an der Zylinderinnenwand zu gewährleisten, wird mit der Erfindung weiterhin vorgeschlagen, dass mindestens ein freier Schenkel eines L-förmigen Dichtungselements über ein am Kolben gelagertes Andrückelement gegen die Zylinderinnenwand drückbar ist, wobei das Andrückelement vorteilhafterweise ein in einer ringförmigen Nut des Kolbens gelagerter, an sich bekannter Kolbenring oder Federring ist.

Als alternatives Material für das Andrückelement wird erfindungsgemäß ein gefülltes Kunststoffmaterial, insbesondere eine mit Kohlenstofffasern gefüllte Epoxidverbindung, vorgeschlagen.

Wenn die eingesetzte Dichtungsanordnung aus mehreren Dichtungselementen besteht, ist vorteilhafterweise zumindest der freie Schenkel des dem oberen, dem Kompressionsraum zugewandten Rand des Kolbens nächstgelegenen Dichtungselements über das Andrückelement gegen die Zylinderinnenwand andrückbar, da hier die Hauptdichtkraft erforderlich ist, um eine Vergrößerung des Totraums zu verhindern.

Zur Dimensionierung der Dichtungselemente wird erfindungsgemäß vorgeschlagen, dass das Verhältnis der Länge des freien Schenkels eines jeden L-förmigen Dichtungselements zur Dicke des am Kolben fixiert gelagerten Schenkels 5:1 bis 20:1 beträgt und der am Kolben fixiert gelagerte, die statische Abdichtung bewirkende Schenkel jedes L-förmigen Dichtungselements eine größere Dicke aufweist als der die dynamische Abdichtung bewirkende, an der Zylinderinnenwand anliegende freie Schenkel dieses Dichtungselements. Die Dicke des freien Schenkels eines jeden L-förmigen Dichtungselements beträgt dabei vorteilhafterweise zwischen 0,3 mm und 1 mm.

Eine abdichtende Anlage der freien Schenkel an der Zylinderinnenwand mit ausreichender Anpresskraft kann weiterhin dadurch erreicht werden, dass der Außendurchmesser eines jeden Dichtungselements größer ist als der Innendurchmesser des Zylinders.

Um den Reibwiderstand zwischen dem freien Schenkel des Dichtungselements und der Zylinderinnenwand zu reduzieren und somit auch den Verschleiß des Dichtungsmaterials zu verringem, besteht jedes L-förmige Dichtungselement zumindest im Bereich des die dynamische Abdichtung bewirkenden freien Schenkels aus einem PTFE-haltigen Material.

Da PTFE (Polytetrafluorethylen) nicht sehr abriebfest ist, wird mit der Erfindung schließlich vorgeschlagen, dass das PTFE-haltige Material der freien Schenkel der L-förmigen Dichtungselemente wenigstens einen die mechanische Beständigkeit verstärkenden Zusatzstoff enthält, wobei dieser die mechanische Beständigkeit verstärkende Zusatzstoff vorteilhafterweise ein Metall-, Glas-, Kohlenstoff- oder Kunststoffmaterial, insbesondere eine gewirkte Aramid-Faser, wie beispielsweise Kevlar ®, ist.

Weitere Merkmale und Vorteile der Erfindung ergeben sich anhand der zugehörigen Zeichnung, in der vier Ausführungsbeispiele einer erfindungsgemäßen Dichtungsanordnung nur beispielhaft schematisch dargestellt sind. In der Zeichnung zeigt:
Fig. 1 einen schematischen Querschnitt durch eine Dichtungsanordnung gemäß dem Stand der Technik;
Fig. 2 einen ausschnittweisen schematischen Querschnitt durch eine Dichtungsanordnung gemäß einer ersten erfindungsgemäßen Ausführungsform;
Fig. 3 einen ausschnittweisen schematischen Querschnitt durch eine Dichtungsanordnung gemäß einer zweiten erfindungsgemäßen Ausführungsform;
Fig. 4 einen ausschnittweisen schematischen Querschnitt durch eine Dichtungsanordnung gemäß einer dritten erfindungsgemäßen Ausführungsform und
Fig. 5 einen ausschnittweisen schematischen Querschnitt durch eine Dichtungsanordnung gemäß einer vierten erfindungsgemäßen Ausführungsform.

Die Fig. 1 zeigt schematisch den Aufbau einer Dichtungsanordnung für ein Zylinder-Kolben-System gemäß dem Stand der Technik.

Das dargestellte Zylinder-Kolben-System, das beispielsweise einen Teil einer Vakuumpumpe bildet, besteht im Wesentlichen aus einem Zylinder (1) und einem mittels einer Kolbenstange (2) längsverschiebbar im Zylinder (1) gelagerten Kolben (3).

Um einen oberhalb des Kolbens (3) angeordneten Kompressionsraum (4), über den beispielsweise die aus einem zu evakuierenden Behälter abgesaugte Luft aus dem Zylinder-Kolben-System herausgepresst wird, gegenüber dem Rest des Zylinder-Kolben-Systems druckdicht abzudichten, ist bei dem dargestellten Zylinder-Kolben-System ein Paar L-förmiger Dichtungselemente (5) vorgesehen. Jedes Dichtungselement (5) besteht dabei aus einem am Kolben (3) fixiert gelagerten, statisch abdichtenden Schenkel (5a) und einem freien Schenkel (5b), der dynamisch abdichtend an einer Zylinderinnenwand (1a) des Zylinders (1) anliegt.

Bei dieser den Stand der Technik darstellenden Dichtungsanordnung sind die L-förmigen Dichtungselemente (5) so am Kolben (3) gelagert, dass die die dynamische Abdichtung übernehmenden freien Schenkel (5b) der Dichtungselemente (5) voneinander fortweisend an der Zylinderinnenwand (1a) anliegen.

Aufgrund der Auf- und Abbewegung des Kolbens (3) innerhalb des Zylinders (1) unterliegen die abdichtend an der Zylinderinnenwand (1a) anliegenden freien Schenkel (5b) der Dichtungselemente (5) einer fortwährenden Reibung, die mit der Zeit zu einem Abrieb des an der Zylinderinnenwand (1a) entlang reibenden Dichtungsmaterials führt. Da die freien Schenkel (5b) der Dichtungselemente (5) so ausgelegt sind, dass sie stets abdichtend gegen die Zylinderinnenwand (1 a) anliegen, vergrößert sich ein zwischen einem oberen Rand (3a) des Kolbens (3) und dem freien Schenkel (5b) befindlicher Totraum (6) mit zunehmendem Abrieb des Dichtungsmaterials, da der freie Schenkel (5b) immer dünner wird. Insbesondere bei Vakuumpumpen, bei denen der Kolbenhub häufig sehr gering ist, beispielsweise nur 50 mm beträgt, hat der sich im Laufe der Betriebszeit vergrößernde Totraum (6) eine deutlich negative Auswirkung auf die Pumpleistung des Zylinder-Kolben-Systems.

Die in den Fig. 2 bis Fig. 5 nur ausschnittweise dargestellten Zylinder-KolbenSysteme unterscheiden sich von dem Stand der Technik gemäß der Fig. 1 im Wesentlichen durch die unterschiedliche Anordnung des freien Schenkels (5b) des am oberen Rand (3a) des Kolbens (3) angeordneten Dichtungselements (5). In allen in den Fig. 2 bis Fig. 5 dargestellten Ausführungsbeispielen ist der die dynamische Abdichtung bewirkende freie Schenkel (5b) zumindest des am oberen, dem Kompressionsraum (4) zugewandten Rand (3a) des Kolbens (3) angeordneten Dichtungselements (5) in die vom Kompressionsraum (4) fortweisende Richtung am Kolben (3) angeordnet.

Wie aus den Fig. 2 bis 5 im Vergleich zum Stand der Technik gemäß Fig. 1 ersichtlich, weisen die Ausführungsformen der Fig. 2 bis 5 den Vorteil auf, dass der Materialabrieb an dem an der Zylinderinnenwand (1 a) anliegenden freien Schenkel (5b) des am oberen, dem Kompressionsraum (4) zugewandten Rand (3a) des Kolbens (3) angeordneten Dichtungselements (5) keinen Einfluss auf die Größe des zwischen dem oberen Rand (3a) des Kolbens (3) und der Zylinderinnenwand (1a) ausgebildeten Totraums (6) hat, da der dünner werdende freie Schenkel (5b) in diesen Fällen einen Zwischenraum (7) zwischen der Seitenwand des Kolbens (3) und der Zylinderinnenwand (1a) unterhalb des abdichtenden freien Schenkels (5b) vergrößert, nicht aber den das Volumen des Kompressionsraums (4) mit beeinflussenden Totraum (6).

Bei den dargestellten Ausführungsbeispielen sind die Dichtungselemente (5) immer paarweise am Kolben (3) angeordnet, wobei bei den Ausführungsformen gemäß den Fig. 2 und 3 die die dynamische Abdichtung bewirkenden freien Schenkel (5b) eines jeden Paares der L-förmigen Dichtungselemente (5) aufeinander zuweisend am Kolben (3) angeordnet sind, während diese freien Schenkel (5b) bei den Ausführungsformen gemäß den Abbildungen Fig. 4 und 5 in die gleiche, vom oberhalb des Kolbens (3) angeordneten Kompressionsraum (4) fortweisende Richtung am Kolben (3) angeordnet sind.

Bei der in Fig. 2 dargestellten ersten Ausführungsform besteht das Dichtungspaar aus je einem am oberen Rand (3a) des Kolbens (3) sowie einem am unteren Rand (3b) des Kolbens (3) angeordneten L-förmigen Dichtungselement (5). Die Abbildung zeigt deutlich den Aufbau eines jeden L-förmigen Dichtungselements (5) aus einem starr am Kolben (3) fixiert gelagerten Schenkel (5a) zur statischen Abdichtung, beispielsweise zwischen einem Kolbengrundkörper (3c) und einem Kolbendeckel (3d), sowie einem flexiblen freien Schenkel (5b), der den Kolben (3) dynamisch gegenüber dem Zylinder (1) abdichtend an der Zylinderinnenwand (1a) anliegt. Die freien Schenkel (5b) der beiden Dichtungselemente (5) dieses Dichtungspaares sind dabei so zueinander angeordnet, dass diese freien Schenkel (5b) aufeinander zuweisen.

Die in Fig. 3 dargestellte zweite Ausführungsform einer Dichtungsanordnung unterscheidet sich von der zuvor beschriebenen Ausführungsform im Wesentlichen dadurch, dass sowohl am oberen, dem Kompressionsraum (4) zugewandten Rand (3a) des Kolbens (3) als auch am unteren Rand (3b) des Kolbens (3) jeweils ein aus zwei Dichtungselementen (5) bestehendes Dichtungspaar angeordnet ist. Die freien Schenkel (5b) der beiden Dichtungselemente (5) eines jeden Dichtungspaares sind dabei wiederum so zueinander angeordnet, dass diese freien Schenkel (5b) aufeinander zuweisen. Zum Festlegen insbesondere der den Kolbenrändern (3a, 3b) fernen Dichtungselemente (5) eines jeden Dichtungspaares sind Kolbeneinsätze (3e) vorgesehen, über die die Schenkel (5a) der Dichtungselemente (5) starr am Kolben (3) fixierbar sind.

Um die Anlagekraft der freien Schenkel (5b) an der Zylinderinnenwand (1 a) zu verstärken und/oder sicherzustellen, dass die freien Schenkel (5b) auch bei fortschreitendem Materialabrieb mit ausreichend abdichtender Kraft an der Zylinderinnenwand (1a) des Zylinders (1) anliegen, sind bei dem oberen Dichtungspaar dieses Ausführungsbeispiels zusätzlich Andrückelemente (8), beispielsweise Federringe, vorgesehen, die in Nuten (9) im Kolben (3) gelagert von der Kolbenseite her an den freien Schenkeln (5b) anliegen und diese gegen die Zylinderinnenwand (1a) andrücken.

Bei dem dargestellten Ausführungsbeispiel weist das obere Dichtungspaar zwei Andrückelemente (8) auf, während beim unteren Dichtungspaar kein Andrückelement (8) vorgesehen ist. Selbstverständlich ist es ebenfalls möglich, auch das untere Dichtungspaar mit Andrückelementen (8) auszustatten oder auch nur ein Andrückelement (8) bei einem oder beiden Dichtungspaaren vorzusehen oder gar ein oder beide Dichtungspaare andrückelementfrei auszubilden. Vorteilhaft ist der Einsatz eines Andrückelements (8) auf jeden Fall am obersten, dem Kompressionsraum (4) nächsten Dichtungselement (5), da dessen freier Schenkel (5b) die Aufgabe hat, durch eine gleichbleibende ausreichende Abdichtung eine Vergrößerung des Totraums (6) zu verhindern.

Weiterhin besteht auch bei der in Fig. 2 dargestellten ersten Ausführungsform die Möglichkeit, beide oder auch nur ein Dichtungselement (5), vorzugsweise das obere, mit einem Andrückelement (8) zu versehen.

Bei der in Fig. 4 dargestellten dritten Ausführungsform besteht das Dichtungspaar wieder aus je einem am oberen Rand (3a) des Kolbens (3) sowie einem am unteren Rand (3b) des Kolbens (3) angeordneten L-förmigen Dichtungselement (5). Die freien Schenkel (5b) der beiden Dichtungselemente (5) dieses Dichtungspaares sind dabei aber so zueinander angeordnet, dass die freien Schenkel (5b) in die gleiche, vom Kompressionsraum (4) fortweisende Richtung am Kolben (3) angeordnet sind.

Die in Fig. 5 dargestellte vierte Ausführungsform einer Dichtungsanordnung unterscheidet sich von der zuvor beschriebenen Ausführungsform im Wesentlichen dadurch, dass sowohl am oberen, dem Kompressionsraum (4) zugewandten Rand (3a) des Kolbens (3) als auch am unteren Rand (3b) des Kolbens (3) jeweils ein aus zwei Dichtungselementen (5) bestehendes Dichtungspaar angeordnet ist. Die freien Schenkel (5b) der beiden Dichtungselemente (5) eines jeden Dichtungspaares sind dabei wiederum so zueinander angeordnet, dass diese freien Schenkel (5b) in die gleiche, vom Kompressionsraum (4) fortweisende Richtung ausgerichtet sind. Zum Festlegen insbesondere der den Kolbenrändern (3a, 3b) fernen Dichtungselemente (5) eines jeden Dichtungspaares sind wiederum Kolbeneinsätze (3e) vorgesehen, über die die Schenkel (5a) der Dichtungselemente (5) starr am Kolben (3) fixierbar sind.

Auch bei dieser dargestellten vierten Ausführungsform sind wieder in Nuten (9) im Kolben (3) gelagerte Andrückelemente (8) vorgesehen, um die Anlagekraft der freien Schenkel (5b) an der Zylinderinnenwand (1a) zu verstärken und/oder sicherzustellen, dass die freien Schenkel (5b) auch bei fortschreitendem Materialabrieb mit ausreichend abdichtender Kraft an der Zylinderinnenwand (1a) des Zylinders (1) anliegen.

Bei dem in Fig. 5 dargestellten Ausführungsbeispiel weist das obere Dichtungspaar zwei Andrückelemente (8) auf, während beim unteren Dichtungspaar nur ein Andrückelement (8) vorgesehen ist. Selbstverständlich ist es ebenfalls möglich, auch das untere Dichtungspaar mit zwei Andrückelementen (8) auszustatten oder auch nur ein Andrückelement (8) bei einem oder beiden Dichtungspaaren vorzusehen oder gar ein oder beide Dichtungspaare andrückelementfrei auszubilden. Vorteilhaft ist der Einsatz eines Andrückelements (8) auf jeden Fall am obersten, dem Kompressionsraum (4) nächsten Dichtungselement (5), da dessen freier Schenkel (5b) die Aufgabe hat, durch eine gleichbleibende ausreichende Abdichtung eine Vergrößerung des Totraums (6) zu verhindern.

Weiterhin besteht auch bei der in Fig. 4 dargestellten Ausführungsform die Möglichkeit, beide oder auch nur ein Dichtungselement (5), vorzugsweise das obere, mit einem Andrückelement (8) zu versehen.

Zusätzlich zu den dargestellten und zuvor nur beschriebenen Ausführungsformen sind Ausführungsformen der Dichtungsanordnungen herstellbar und durchaus sinnvoll, die Kombinationen und/oder Abwandlungen der dargestellten Beispiele darstellen. So ist es beispielsweise möglich, das obere Dichtungselement (5) wie in Fig. 2 oder Fig. 4 dargestellt auszubilden und das untere Dichtungselement (5) als Dichtungspaar gemäß Fig. 3 oder Fig. 5 auszugestalten. Ebenso kann die gesamte Dichtungsanordnung auch nur aus einem Dichtungselement (5) gemäß Fig. 2 oder 4 am oberen Rand (3a) des Kolbens (3) bestehen, wobei bei allen vorgenannten Dichtungsanordnungen wiederum die Verwendung von Andrückelementen (8) möglich und vorteilhaft ist.

Alle dargestellten und/oder nur beschriebenen Dichtungsanordnungen zeichnen sich dadurch aus, dass der die dynamische Abdichtung bewirkende freie Schenkel (5b) zumindest des am oberen, dem Kompressionsraum (4) zugewandten Rand (3a) des Kolbens (3) angeordneten Dichtungselements (5) in die vom Kompressionsraum (4) fortweisende Richtung am Kolben (3) angeordnet ist, so dass auch bei fortschreitendem Materialabrieb des an der Zylinderinnenwand (1a) anliegenden freien Schenkels (5b) keine Vergrößerung des Totraums (6) erfolgt.

Um den Reibungswiderstand des beziehungsweise der an der Zylinderinnenwand (1a) anliegenden freien Schenkels beziehungsweise Schenkel (5b) zu verringern, besteht jedes L-förmige Dichtungselement (5) zumindest im Bereich des die dynamische Abdichtung bewirkenden freien Schenkels (5b) aus einem PTFE-haltigen Material. Polytetrafluorethylen (PTFE) weist insbesondere unter mechanischer Druckbelastung gute Gleiteigenschaften auf, so dass auf diese Weise hohe Reibungsverluste vermieden werden können.

Da andererseits PTFE keine sehr hohe Abriebfestigkeit besitzt, ist es vorteilhaft, wenn das PTFE-haltige Material der freien Schenkel (5b) der L-förmigen Dichtungselemente (5) wenigstens einen die mechanische Beständigkeit verstärkenden Zusatzstoff enthält, wobei hierfür vorzugsweise Metall-, Glas-, Kohlenstoff- oder Kunststoffmaterialien, insbesondere gewirkte Aramid-Fasem, wie beispielsweise Kevlar ®, geeignet sind.

Neben der beschriebenen Möglichkeit, die Andrückelemente (8) beispielsweise als Federringe auszubilden, kann es sich bei diesen Andrückelementen (8) auch um an sich bekannte Kolbenringe oder Ringe aus einem gefüllten Kunststoffmaterial, insbesondere einer mit Kohlenstofffasern gefüllten Epoxidverbindung, handeln.

Die Abdichtwirkung und Anlagekraft der freien Schenkel (5b) der Dichtungselemente (5) an der Zylinderinnenwand (1a) des Zylinders (1) wird neben der Materiateigenschaft der freien Schenkel (5b) und/oder der Andrückelemente (8) von der Dimensionierung der Dichtungselemente (5) bestimmt. Eine dauerhafte Anlage der freien Schenkel (5b) an der Zylinderinnenwand (1a) kann beispielsweise dadurch erreicht werden, dass der Außendurchmesser eines jeden Dichtungselements (5) größer ist als der Innendurchmesser des Zylinders (1).

Weiterhin weist der am Kolben (3) fixiert gelagerte, die statische Abdichtung bewirkende Schenkel (5a) jedes L-förmigen Dichtungselements (5) vorteilhafterweise eine größere Dicke auf als der die dynamische Abdichtung bewirkende, an der Zylinderinnenwand (1a) anliegende freie Schenkel (5b) dieses Dichtungselements (5), wobei die Dicke des freien Schenkels (5b) eines jeden L-förmigen Dichtungselements (5) vorzugsweise zwischen 0,3 mm und 1 mm beträgt.

Auch das Verhältnis der Länge des freien Schenkels (5b) eines jeden L-förmigen Dichtungselements (5) zur Dicke des am Kolben (3) fixiert gelagerten Schenkels (5a) hat Einfluss auf die Dichtwirkung der Dichtungsanordnung. So beträgt dieses Länge-zu-Dicke-Verhältnis vorzugsweise 5:1 bis 20:1.

### Bezugszahlen

- 1: Zylinder
- 1a: Zylinderinnenwand
- 2: Kolbenstange
- 3: Kolben
- 3a: oberer Rand
- 3b: unterer Rand
- 3c: Kolbengrundkörper
- 3d: Kolbendeckel
- 3e: Kolbeneinsatz
- 4: Kompressionsraum
- 5: Dichtungselement
- 5a: Schenkel
- 5b: freier Schenkel
- 6: Totraum
- 7: Zwischenraum
- 8: Andrückelement
- 9: Nut

## Patentansprüche

1. Dichtungsanordnung für ein Zylinder-Kolben-System, insbesondere in Vakuumpumpen, zum Abdichten zwischen einer Zylinderinnenwand (1a) und einem in dem Zylinder (1) verschiebbar gelagerten Kolben (3), mit mindestens einem L-förmig ausgebildeten ringförmigen Dichtungselement (5), wobei ein Schenkel (5a) des L-förmigen Dichtungselements (5) zur statischen Abdichtung am Kolben (3) fixiert gelagert ist und der andere, freie Schenkel (5b) des Dichtungselements (5) dynamisch abdichtend an der Zylinderinnenwand (1a) anliegt, **dadurch gekennzeichnet, dass** der die dynamische Abdichtung bewirkende freie Schenkel (5b) zumindest des am oberen, einem Kompressionsraum (4) zugewandten Rand (3a) des Kolbens (3) angeordneten Dichtungselements (5) in die vom Kompressionsraum (4) fortweisende Richtung am Kolben (3) angeordnet ist.

2. Dichtungsanordnung nach Anspruch 1, **dadurch gekennzeichnet, dass** mindestens ein aus jeweils zwei L-förmigen Dichtungselementen (5) bestehendes Dichtungspaar am Kolben (3) angeordnet ist.

3. Dichtungsanordnung nach Anspruch 2, **dadurch gekennzeichnet, dass** die die dynamische Abdichtung bewirkenden freien Schenkel (5b) eines jeden Paares der L-förmigen Dichtungselemente (5) aufeinander zuweisend am Kolben (3) angeordnet sind.

4. Dichtungsanordnung nach Anspruch 2, **dadurch gekennzeichnet, dass** die die dynamische Abdichtung bewirkenden freien Schenkel (5b) eines jeden Paares der L-förmigen Dichtungselemente (5) in die gleiche, vom Kompressionsraum (4) fortweisende Richtung am Kolben (3) angeordnet sind.

5. Dichtungsanordnung nach mindestens einem der Ansprüche 2 bis 4, **dadurch gekennzeichnet, dass** das Dichtungspaar aus einem am oberen, dem Kompressionsraum (4) zugewandten Rand (3a) des Kolbens (3) angeordneten Dichtungselement (5) und einem am unteren Rand (3b) des Kolbens (3) angeordneten Dichtungselement (5) besteht.

6. Dichtungsanordnung nach mindestens einem der Ansprüche 2 bis 4, **dadurch gekennzeichnet, dass** am oberen, dem Kompressionsraum (4) zugewandten Rand (3a) des Kolbens (3) und am unteren Rand (3b) des Kolbens (3) jeweils ein aus zwei Dichtungselementen (5) bestehendes Dichtungspaar angeordnet ist.

7. Dichtungsanordnung nach mindestens einem der Ansprüche 1 bis 6, **dadurch gekennzeichnet, dass** mindestens ein freier Schenkel (5b) eines L-förmigen Dichtungselements (5) über ein am Kolben (3) gelagertes Andrückelement (8) gegen die Zylinderinnenwand (1 a) drückbar ist.

8. Dichtungsanordnung nach Anspruch 7, **dadurch gekennzeichnet, dass** das Andrückelement (8) ein in einer ringförmigen Nut (9) des Kolbens (3) gelagerter, an sich bekannter Kolbenring ist.

9. Dichtungsanordnung nach Anspruch 7 oder 8, **dadurch gekennzeichnet, dass** das Andrückelement (8) aus einem gefüllten Kunststoffmaterial, insbesondere einer mit Kohlenstofffasern gefüllten Epoxidverbindung, besteht.

10. Dichtungsanordnung nach Anspruch 7, **dadurch gekennzeichnet, dass** das Andrückelement (8) ein in einer ringförmigen Nut (9) des Kolbens (3) gelagerter Federring ist.

11. Dichtungsanordnung nach mindestens einem der Ansprüche 7 bis 10, **dadurch gekennzeichnet, dass** zumindest der freie Schenkel (5b) des dem oberen, dem Kompressionsraum (4) zugewandten Rand (3a) des Kolbens (3) nächstgelegenen Dichtungselements (5) über das Andrückelement (8) gegen die Zylinderinnenwand (1 a) andrückbar ist.

12. Dichtungsanordnung nach mindestens einem der Ansprüche 1 bis 13, **dadurch gekennzeichnet, dass** der am Kolben (3) fixiert gelagerte, die statische Abdichtung bewirkende Schenkel (5a) jedes L-förmigen Dichtungselements (5) eine größere Dicke aufweist als der die dynamische Abdichtung bewirkende, an der Zylinderinnenwand (1a) anliegende freie Schenkel (5b) dieses Dichtungselements (5).

13. Dichtungsanordnung nach mindestens einem der Ansprüche 1 bis 12, **dadurch gekennzeichnet, dass** das Verhältnis der Länge des freien Schenkels (5b) eines jeden L-förmigen Dichtungselements (5) zur Dicke des am Kolben (3) fixiert gelagerten Schenkels (5a) 5:1 bis 20:1 beträgt.

14. Dichtungsanordnung nach mindestens einem der Ansprüche 1 bis 13, **dadurch gekennzeichnet, dass** die Dicke des freien Schenkels (5b) eines jeden L-förmigen Dichturigselements (5) zwischen 0,3 mm und 1 mm beträgt.

15. Dichtungsanordnung nach mindestens einem der Ansprüche 1 bis 14, **dadurch gekennzeichnet, dass** der Außendurchmesser eines jeden Dichtungselements (5) größer ist als der Innendurchmesser des Zylinders (1).

16. Dichtungsanordnung nach mindestens einem der Ansprüche-1 bis 15, **dadurch gekennzeichnet, dass** jedes L-förmige Dichtungselement (5) zumindest im Bereich des die dynamische Abdichtung bewirkenden freien Schenkels (5b) aus einem PTFE-haltigen (Polytetrafluorethylen) Material besteht.

17. Dichtungsanordnung nach Anspruch 16, **dadurch gekennzeichnet, dass** das PTFE-haltige Material der freien Schenkel (5b) der L-förmigen Dichtungselemente (5) wenigstens einen die mechanische Beständigkeit verstärkenden Zusatzstoff enthält.

18. Dichtungsanordnung nach Anspruch 17, **dadurch gekennzeichnet, dass** der die mechanische Beständigkeit verstärkenden Zusatzstoff ein Metall-, Glas-, Kohlenstoff- oder Kunststoffmaterial, insbesondere eine gewirkte Aramid-Faser, wie beispielsweise Kevlar ®, ist.

## Claims

1. Seal arrangement for a cylinder/piston system, particularly in vacuum pumps, for effecting sealing between a cylinder inner wall (1a) and a piston (3) supported displaceably in the cylinder (1), comprising at least one L-shaped annular sealing element (5), wherein one limb (5a) of the L-shaped sealing element (5) for static sealing is supported in a fixed manner on the piston (3) and the other, free limb (5b) of the sealing element (5) lies in a dynamically sealing manner against the cylinder inner wall (1a), **characterized in that** the dynamically sealing free limb (5b) at least of the sealing element (5) disposed on the top edge (3a) of the piston (3) facing a compression space (4) is disposed on the piston (3) in the direction pointing away from the compression space (4) .

2. Seal arrangement according to claim 1, **characterized in that** at least one seal pair comprising in each case two L-shaped sealing elements (5) is disposed on the piston (3).

3. Seal arrangement according to claim 2, **characterized in that** the dynamically sealing free limbs (5b) of each pair of L-shaped sealing elements (5) are arranged on the piston (3) directed towards one another.

4. Seal arrangement according to claim 2, **characterized in that** the dynamically sealing free limbs (5b) of each pair of L-shaped sealing elements (5) are arranged on the piston (3) in the same direction pointing away from the compression space (4).

5. Seal arrangement according to at least one of claims 2 to 4, **characterized in that** the seal pair comprises a sealing element (5), which is disposed on the top edge (3a) of the piston (3) facing the compression space (4), and a sealing element (5), which is disposed on the bottom edge (3b) of the piston (3).

6. Seal arrangement according to at least one of claims 2 to 4, **characterized in that** on the top edge (3a) of the piston (3) facing the compression space (4) and on the bottom edge (3b) of the piston (3) there is disposed in each case a seal pair comprising two sealing elements (5) .

7. Seal arrangement according to at least one of claims 1 to 6, **characterized in that** at least a free limb (5b) of an L-shaped sealing element (5) can be pressed against the cylinder inner wall (1a) by means of a pressing element (8) supported on the piston (3).

8. Seal arrangement according to claim 7, **characterized in that** the pressing element (8) is an as such known piston ring supported in an annular groove (9) of the piston (3).

9. Seal arrangement according to claim 7 or 8, **characterized in that** the pressing element (8) is made of a filled plastics material, in particular an epoxy compound filled with carbon fibres.

10. Seal arrangement according to claim 7, **characterized in that** the pressing element (8) is a spring lock washer supported in an annular groove (9) of the piston (3).

11. Seal arrangement according to at least one of claims 7 to 10, **characterized in that** at least the free limb (5b) of the sealing element (5) situated nearest the top edge (3a) of the piston (3) facing the compression space (4) can be pressed against the cylinder inner wall (1a) by means of the pressing element (8).

12. Seal arrangement according to at least one of claims 1 to 13, **characterized in that** the statically sealing limb (5a) of each L-shaped sealing element (5) that is supported in a fixed manner on the piston (3) has a greater thickness than the dynamically sealing free limb (5b) of said sealing element (5) that lies against the cylinder inner wall (1a).

13. Seal arrangement according to at least one of claims 1 to 12, **characterized in that** the ratio of the length of the free limb (5b) of each L-shaped sealing element (5) to the thickness of the limb (5a) supported in a fixed manner on the piston (3) is 5:1 to 20:1.

14. Seal arrangement according to at least one of claims 1 to 13, **characterized in that** the thickness of the free limb (5b) of each L-shaped sealing element (5) is between 0.3 mm and 1 mm.

15. Seal arrangement according to at least one of claims 1 to 14, **characterized in that** the outside diameter of each sealing element (5) is greater than the inside diameter of the cylinder (1).

16. Seal arrangement according to at least one of claims 1 to 15, **characterized in that** each L-shaped sealing element (5) at least in the region of the dynamically sealing free limb (5b) is made of a material containing PTFE (polytetrafluoroethylene).

17. Seal arrangement according to claim 16, **characterized in that** the PTFE-containing material of the free limbs (5b) of the L-shaped sealing elements (5) contains at least one additive that increases the mechanical stability.

18. Seal arrangement according to claim 17, **characterized in that** the additive that increases the mechanical stability is a metal-, glass-, carbon- or plastics material, in particular a knitted aramid fibre, such as for example Kevlar ®.

## Revendications

1. Dispositif d'étanchéité pour un système à piston et cylindre, en particulier pour pompes à vide, pour établir l'étanchéité entre une paroi interne (1a) de cylindre et un piston (3) logé à coulissement dans le cylindre (1), incluant au moins un élément d'étanchéité annulaire (5) en forme de L, dans lequel une branche (5a) de l'élément d'étanchéité (5) en forme de L est logée de façon fixe sur le piston (3) pour établir une étanchéité statique et l'autre branche, libre, (5b) de l'élément d'étanchéité (5) est adjacente à la paroi interne (1a) du cylindre en établissant une étanchéité dynamique, **caractérisé en ce que** la branche libre (5b), induisant l'étanchéité dynamique, au moins de l'élément d'étanchéité (5) agencé sur le bord supérieur (3a), tourné vers un espace de compression (4), du piston (3) est agencée sur le piston (3) dans la direction opposée à celle de l'espace de compression (4).

2. Dispositif d'étanchéité selon la revendication 1, **caractérisé en ce qu'**au moins une paire d'éléments d'étanchéité, composée de deux éléments d'étanchéité (5) chacun en forme de L, est agencée sur le piston (3).

3. Dispositif d'étanchéité selon la revendication 2, **caractérisé en ce que** les branches libres (5b), induisant l'étanchéité dynamique, de chaque paire des éléments d'étanchéité (5) en forme de L sont agencées sur le piston (3) de manière à se faire face.

4. Dispositif d'étanchéité selon la revendication 2, **caractérisé en ce que** les branches libres (5b), induisant l'étanchéité dynamique, de chaque paire des éléments d'étanchéité (5) en forme de L sont agencées sur le piston (3) de manière à faire face dans la même direction, opposée à celle de l'espace de compression (4).

5. Dispositif d'étanchéité selon l'une quelconque des revendications 2 à 4, **caractérisé en ce que** la paire d'éléments d'étanchéité se compose d'un élément d'étanchéité (5) agencé sur le bord supérieur (3a), tourné vers l'espace de compression (4), du piston (3), et d'un élément d'étanchéité (5) agencé sur le bord inférieur (3b) du piston (3).

6. Dispositif d'étanchéité selon l'une quelconque des revendications 2 à 4, **caractérisé en ce que** deux paires d'éléments d'étanchéité composées chacune de deux éléments d'étanchéité (5) sont agencées, l'une au bord supérieur (3a), tourné vers l'espace de compression (4), du piston (3), et l'autre au bord inférieur (3b) du piston (3).

7. Dispositif d'étanchéité selon l'une quelconque des revendications précédentes, **caractérisé en ce qu'**au moins une branche libre (5b) d'un élément d'étanchéité (5) en forme de L peut être appuyée contre la paroi interne (1a) du cylindre au moyen d'un élément d'appui (8) logé sur le piston (3).

8. Dispositif d'étanchéité selon la revendication 7, **caractérisé en ce que** l'élément d'appui (8) est une bague de piston connue en soi, logée dans une rainure annulaire (9) du piston (3).

9. Dispositif d'étanchéité selon la revendication 7 ou 8, **caractérisé en ce que** l'élément d'appui (8) se compose d'une matière plastique chargée, en particulier d'un composé époxy chargé de fibres de matière plastique.

10. Dispositif d'étanchéité selon la revendication 7, **caractérisé en ce que** l'élément d'appui (8) est une bague élastique logée dans une rainure annulaire (9) du piston (3).

11. Dispositif d'étanchéité selon l'une quelconque des revendications 7 à 10, **caractérisé en ce qu'**au moins la branche libre (5b) de l'élément d'étanchéité (5) le plus voisin du bord supérieur (3a), tourné vers l'espace de compression (4), du piston (3) peut être appuyé contre la paroi interne (1a) du cylindre au moyen de l'élément d'appui (8).

12. Dispositif d'étanchéité selon l'une quelconque des revendications précédentes, **caractérisé en ce que** l'épaisseur de la branche (5a) de chaque élément d'étanchéité (5) en forme de L, logée de façon fixe sur le piston (3) et induisant l'étanchéité statique est supérieure à celle de la branche libre (5b) de cet élément d'étanchéité (5), adjacente à la paroi interne (1a) du cylindre et induisant l'étanchéité dynamique.

13. Dispositif d'étanchéité selon l'une quelconque des revendications précédentes, **caractérisé en ce que** le rapport entre la longueur de la branche libre (5b) de chaque élément d'étanchéité (5) en forme de L et l'épaisseur de la branche (5a) logée de façon fixe sur le piston (3) est compris entre 5:1 et 20:1.

14. Dispositif d'étanchéité selon l'une quelconque des revendications précédentes, **caractérisé en ce que** l'épaisseur de la branche libre (5b) de chaque élément d'étanchéité (5) en forme de L est comprise entre 0,3 et 1 mm.

15. Dispositif d'étanchéité selon l'une quelconque des revendications précédentes, **caractérisé en ce que** le diamètre extérieur de chaque élément d'étanchéité (5) est supérieur au diamètre intérieur du cylindre (1).

16. Dispositif d'étanchéité selon l'une quelconque des revendications précédentes, **caractérisé en ce que** chaque élément d'étanchéité (5) en forme de L se compose d'une matière à teneur en PTFE (polytétrafluoréthylène) au moins dans la zone de la branche libre (5b) induisant l'étanchéité dynamique.

17. Dispositif d'étanchéité selon la revendication 16, **caractérisé en ce que** la matière à teneur en PTFE de la branche libre (5b) de l'élément d'étanchéité (5) en forme de L contient au moins un additif renforçant la résistance mécanique.

18. Dispositif d'étanchéité selon la revendication, **caractérisé en ce que** l'additif renforçant la résistance mécanique est une matière consistant en un métal, un verre, du carbone ou une matière plastique, en particulier une fibre d'aramide tricotée, par exemple du Kevlar®.
